# EUROPÄISCHE PATENTSCHRIFT

(11) **EP 0 345 345 B1**
(45) Veröffentlichungstag und Bekanntmachung des Hinweises auf die Patenterteilung: **09.10.1991**
(21) Anmeldenummer: 89901965.7
(22) Anmeldetag: 01.12.1988
(51) Int. Cl.: H04R 25/00

(54) **ELEKTROAKUSTISCHER WANDLER**
ELECTROACOUSTIC TRANSDUCER
TRANSDUCTEUR ELECTRO-ACOUSTIQUE

(30) Priorität: 04.12.1987 DE 3741180
(43) Veröffentlichungstag der Anmeldung: 13.12.1989
(73) Patentinhaber: Jansen, Claus, Prof.Dr.med., D-51643 Gummersbach (DE)
(72) Erfinder: Jansen, Claus, Prof.Dr.med., D-51643 Gummersbach (DE)
(74) Vertreter: Geyer, Ulrich F., Dr. Dipl.-Phys.
(86) Internationale Anmeldenummer: EP8801094
(87) Internationale Veröffentlichungsnummer: WO8905559

(56) Entgegenhaltungen:
- EP-A- 0 210 550
- GB-A- 2 176 078
- GB-A- 2 188 909
- US-A- 3 557 775
- US-A- 3 764 748
- US-A- 3 882 285

## Beschreibung

Die vorliegende Erfindung betrifft einen elektroakustischen Wandler zur Schallerzeugung und/oder -verstärkung für das Ohr, wobei der Wandler in einem dem Ohr nahegelegenen Knochen implantiert ist und einen Schalleintrittskanal aufweist, der sich vom Gehörgang zum implantierten Wandler erstreckt.

Aus der US-A-3 882 285 ist ein elektroakustischer Wandler dieser Art zur Schallverstärkung für das Ohr bekannt. Über einen Schalleintrittskanal gelangt dabei der Schall in ein Hörgerät. Der Schall wird darin in ein elektrischs Signal umgesetzt und einem piezo-elektrischen Kristall zugeführt. Über einen mit dem piezo-elektrischen Kristall verbundenen Stab werden die Schwingungen auf das ovale Fenster oder gegebenenfalls auch auf die Gehörknöchelchen oder den Steigbügel übertragen. Der Schall gelangt dabei weder auf das Tommelfell noch direkt an den Labyrinthblock bzw. die Gehörschnecke durch körperschallmäßige Übertragung, so daß in den letztgenannten Fällen die schlechschalleitende wässrige Umgebung des Schlauchsystems bzw. der Schnecke die Schalleitung bewirkt. Die Übertragung mit der bekannten Anordnung ist daher aufgrund der Beschallung lediglich von Teilen der Gehörknöchelchen oder des ovalen Fensters unsicher und indirekt.

Weiterhin sind elektroakustische Wandler zur Schallumsetzung und/oder Verstärkung für das Ohr beispielsweise in Form von auf dem Markt befindlichen Hörgeräten oder Hörhilfen Dekannt. Derartige Hörgeräte besitzen ein Mikrophon zur Aufnahme der akustischen Energie und zur Umwandlung in elektrische Signale, die in einem Verstärker verstärkt und danach wieder in Schallsignale umgesetzt werden, so daß die Schallereignisse auf ein höheres Schallpegelniveau angehoben und damit auch für Schwerhörige noch gehört werden können. Eine Art dieses Hörgeräts ist das Taschenhörgerät, bei dem der Hörer über eine flexible Leitung mit dem eigentlichen Gerät und der Versorgungseinheit, etwa einer Batterie oder einem wiederaufladbaren Akkumulator verbunden ist. Der Hörer seinerseits wird dabei ins Ohr eingeführt. Derartige Taschenhörgeräte sind kosmetisch nicht zufriedenstellend, da die Verbindungsleitung zwischen dem im Ohr eingesteckten Hörer und dem Gerät, welches der Benutzer in der Oberbekleidung am Körper trägt, für jedermann sichtbar ist. Darüber hinaus ist es für den Benutzer auch unpraktisch und lästig, den Hörer mit der Verbindungsleitung aus einer Tasche der Oberbekleidung zum Ohr zu verlegen, und dies jedesmal, wenn er sich ankleidet.

Im Gegensatz zu den Taschengeräten sind auch Kopf-Hörgeräte bekannt, bei denen alle Bauelemente in einem einzigen Gehäuse untergebracht sind. Diese Kopf-Hörgeräte werden hinter dem Ohr als sogenannte Hinter-Ohr-Hörgeräte, in den Bügeln einer Brille als sogenannte Hörbrille oder in der Ohrmuschel und im äußeren Gehörgang als sogenanntes Im-Ohr-Hörgerät (US-A-3 764 748) getragen. Obgleich diese Ausführungsformen von Hörgeräten einen kompakteren Aufbau aufweisen, so bleiben sie aus kosmetischen Gründen unbefriedigend. Bei keinem dieser Geräte ist es möglich, zu verbergen, daß eine Hörhilfe getragen bzw. verwendet wird, da die Geräte trotz aller Bemühungen immer noch sichtbar sind und auffallen.

Der Erfindung liegt daher die Aufgabe zugrunde, einen elektroakustischen Wandler zur Schallerzeugung und/oder Verstärkung für das Ohr zu schaffen, der für Dritte nicht sichtbar ist.

Ausgehend von dem eingangs genannten elektroakustischen Wandler wird diese Aufgabe erfindungsgemäß durch einen Schallaustrittskanal gelöst, der sich vom implantierten 'tandler durch die Gehörgangwand in den Gehörgang erstreckt. Der Schall gelangt also erfindungsgemäß vom Gehörgang über den Schalleintrittskanal zum implantierten Wandler, wird dort verstärkt und als akustische Schallwelle über den Schallaustrittskanal wieder in den Gehörgang und auf das Trommelfell geführt. Die Schallverstärkung ist bei dieser erfindungsgemäßen Ausführungsform insofern konservativ, als der verstärkte Schall auf das Trommelfell gelangt, wobei jedoch von außen keinerlei Hörhilfeeinrichtungen oder Eintritt- oder Außtrittsöffnungen sichtbar sind.

Besonders vorteilhaft ist es, wenn der Knochenübertragungsvibrator auf dem Labyrinthblock oder auf der knöchernen Außenhülle der Gehörschnecke angebracht ist.

Der Schall gelangt bei dieser Ausführungsform also nicht nur Dis zu einem Glied der Gehörknöchelchen-Kette oder dem ovalen Fenster, sondern direkt an den Labyrinthblock, bzw. die Gehörschnecke durch körperschallmäßige Übertragung, so daß die wässrige Umgenung des Schlauchsystems bzw. der Schnecke akustisch überdrückt wird, und die schwingungen unmittelbar auf die Zellen in der Wandung und/oder Membran der Gehörschnecke, bzw. des Labyrinthblocks einwirken. Die Übertragung ist dadurch wesentlich sicherer und direkter.

Bei den Ausführungsformen gemäß den Ansprüchen 2 und 3 erfolgt die Umwandlung der gegebenenfalls verstärkten elektrischen Signale in diesem Falle nicht in akustische Wellen, die über die Luft übertragen werden, sondern in Vibrationen, die vom Knochenübertragungsvibrator übertragen und als Körperschall fortgepflanzt werden. Dabei ist es besonders vorteilhaft, den Knochenübertragungsvibrator unmittelbar auf dem Labyrinthblock anzubringen. Eine alternative Möglichkeit besteht darin, den Knochenübertragungsvibrator auf der knöchernen Außenhülle der schnecke anzubringen. Auf diese Weise wird eine optimale Übertragung des Schalls erreicht. Besonders vorteilhaft ist diese Ausführungsform der Erfindung auch deshalb, weil dadurch eine akustische Rückkopplung, das sich durch starkes Pfeifen ausdrückt, mit Sicherheit vermieden wird.

Vorzugsweise ist der Wandler im Knochen hinter der Ohrmuschel, dem sogenannten Mastoidknochen, implantiert.

Der implantierte Wandler kann über eine elektrische Leitung mit einer aunerhalb des Knochens angeordneten Stromversorgungseinheit verbunden sein. Die Stromversorgungseinheit kann beispielsweise eine Batterie oder ein Akkumulator sein, der wiederaufladbar ist.

Besonders vorteilhaft ist es, wenn die Stromversorgungseinheit ebenfalls an einer Stelle des Kopfes oder des Körpers implantiert und damit für Dritte unsichtbar angeordnet ist. Batterien und Akkumulatoren weisen heutzutage derart kleine Abmessungen auf, daß sie beispielsweise in Ohrnähe, etwas oberhalb des Haaransatzes unter der Haut Implantiert sein können.

Gemäß einer besonders vorteilhaften Ausgestaltung der Erfindung ist die Stromversorgungseinheit jedoch zusammen mit dem Wandler im Knochen implantiert. Die Stromversorgungseinheit und der Wandler sind dabei vorzugsweise ein einheitliches Bauteil, so daß die Implantation dieses Bauteils das Implantieren der Stromversorgungseinheit mitumfaßt.

Eine weitere sehr vorteilhafte Ausführungsform der Erfindung besteht darin, daß der Wandler einen Stutzen aufweist, der vom implantierten Wandler durch den Knochen nach außen ragt. Dieser Stutzen oder Ausleger kann beispielsweise noch im Bereich der Ohrmuschel, etwa unter dem haaransatz, etwas aus der Haut herausragen.

Vorteilhaft ist es dabei, wenn der Wandler über den Stutzen ein- oder verstellbar ist. Dazu kann am Außenende des Stutzens ein entsprechender Knopf vorgesehen sein. Die Verstellung kann eine Lautstärkeeinstellung aber auch andere Einstellmöglichkeiten, wie eine Klangblendeneinstellung zur Veränderung der Klangcharakteristik und/oder die Ein- und Ausschaltung umfassen. Im Falle, daß die Stromversorgungseinheit nicht zusammen mit dem Wandler implantiert ist, kann die den tandler mit der Versorgungseinheit verbindende Leitung über bzw. durch diesen Stutzen geführt werden.

Eine besonders vorteilhafte Ausgestaltung der Erfindung besteht darin, daß die zusammen mit dem Wandler implantierte Versorgungseinheit aufladbar ist, und daß die Aufladung über den Stutzen erfolgt. Normalerweise reicht eine aufladbare Versorgungseinheit, die beispielsweise einen Akkumulator enthält, für einen 24- bis 48-Stundenbetrieb aus. Die Aufladung kann mittels eines Aufladegeräts über den Stutzen entweder im Schlaf oder abends beim Lesen oder beim Fernsehen durchgeführt werden.

Eine sehr vorteilhafte Ausgestaltung des erfindungsgemäßen elektroakustischen Wandlers besteht darin, daß der Wandler ein elektrisches Signale aufnehmender elektrischer Empfänger ist, der die elektrischen Signale in akustische Signale umsetzt. Vorzugsweise kommen hierbei Hochfrequenzempfänger, beispielsweise Rundfunkempfänger usw., in Betracht. Der erfindungsgemäße Einsatz des elektroakustischen Wandlers als elektrischer Empfänger ist beispielsweise sehr vorteilhaft für die Unterrichtung und das Ansprechen von Schwerhörigen, ohne daß dafür eine elektrische Verbindung erforderlich ist. Auch hier ist wieder sichergestellt, daß der elektrische Empfänger auf Grund der Implantation völlig unsichtbar ist. Der in dieser Weise ausgebildete elektroakustische Wandler als elektrischer Empfänger kann jedoch auch für die verschiedensten anderen Aufgaben verwendet werden, beispielsweise zur Steuerung und Unterrichtung von Personen, ohne daß Dritte hiervon Kenntnis erlangen.

Gemäß einer Ausführungsform dieser Anwendungsweise des elektroakustischen Wandlers ist die Empfangsantenne des elektrischen Empfängers zusammen mit diesem im Knochen implantiert. Eine alternative Möglichkeit besteht darin, die Empfangsantenne im Stutzen anzuordnen. Auch ist es möglich, daß die Empfangsantenne durch den Stutzen nach außen ragt, wenn dies für die Empfangsverhältnisse erforderlich sein sollte.

Eine besonders vorteilhafte Ausführungsform besteht darin, daß die durch den Stutzen nach außen ragende Empfangsantenne mit einem Brillengestell verbunden ist. Das Brillengestell kann in diesem Falle aus einem Metall sein und gleichzeitig als Teil der Empfangsantenne dienen, so daß dadurch die Empfangseigenschaften der Antenne verbessert werden können, ohne daß die Empfangsantenne selbst in Erscheinung tritt.

Besonders vorteilhaft ist es, wenn der elektroakustische Wandler ein sogenannter Tinnitus-Masker ist. Derartige Masker sind Geräte, die wie Hörgeräte getragen werden und einen Ton produzieren. Eingesetzt werden diese Masker bei Personen, die an Ohrgeräuschen (Tinnitus) leiden. Derartige Masker überlagern mit Hintergrundmusik oder einem Hintergrundston die subjektiv gehörten Geräusche, die summenden, klingenden, rauschenden, pfeifenden und zischenden Klangcharakter haben und auch sehr komplex sein können. Durch die Tonproduktion des Maskers werden diese Geräusche "maskiert", da derartige Töne angenehmer empfunden werden als das Ohrgeräusch selbst. Durch die Möglichkeit der Ein- und Verstellung des Maskers hinsichtlich Lautstärke, Klangcharakterzusammensetzung, Frequenz usw. über den Stutzen ist jederzeit und nachsteuerbar eine Anpassung der erzeugten Töne möglich.

Gemäß einer weiteren Ausführungsform der Erfindung ist es möglich, die Stromversorgungseinheit auf einer Hautpartie hinter der Ohrmuschel anzubringen, so daß sie jederzeit von außen ereichbar und auswechselbar ist, ohne daß ein chirurgischer Eingriff, sei er auch noch so klein, zum Auswechseln der Einheit erforderlich wäre. Da die Einheit hinter der Ohrmuschel angeordnet und heutzutage extrem klein ausgeführt ist, ist sie für Außenstehende ebenfalls nicht sichtbar.

Gemäß einer alternativen Ausgestaltung der Erfindung ist der Wandler direkt unter der Haut auf dem Knochen angeordnet. Vorteilhaft erfolgt dies ebenfalls hinter dem Ohr. Die Wandler sind aufgrund des heutigen Forschritts der Mikroelektronik gegebenenfalls so klein ausführbar, daß sie praktisch als dünne Scheiben unter der Haut auf dem Knochen angebracht und befestigt werden können.

Die Erfindung wird nachstehend anhand eines in der einzigen Figur schematisch dargestellten Ausführungsbeispiels erläutert.

Die Figur zeigt einen teilweisen Querschnitt durch das menschliche Ohr. Von der Ohrmuschel 1 führt der Gehörgang 2 zum Trommelfell 3. Oberhalb des Gehörgangs 2 befindet sich der Schädelknochen 4, dessen an den Gehörgang 2 angrenzender Bereich der sogenannte Mastoid 5 ist. Im Mastoid 5 ist eine Knochenhöhle 6 operativ ausgebildet, in der sich der elektroakustische Wandler 7 in Form eines Hörgeräts befindet. Vom elektroakustischen Wandler 7 ragt ein Stutzen 8 durch den Schädelknochen 4 nach außen und endet hinter der Ohrmuschel 1 unmittelbar an der Kopfhaut. Am Außenende des Stutzens 8 kann sich ein Knopt 9 zum Einstellen des Verstärkers befinden.

Beim dargestellten Ausführungsbeispiel eines Hörverstärkungsgeräts ist ein Schalleintrittskanal 10 vorgesehen, der sich von der Schalleintrittsöffnung 11 zu einem Mikrophon des Hörverstärkungsgeräts 7 erstreckt. Durch diesen Schalleintrittskanal 10 gelangt der Schall zum Mikrophon, wird dort in ein elektrisches Signal umgesetzt, das in einer Verstärkerschaltung des Hörverstärkungsgeräts 7 verstärkt wird. Das verstärkte Signal wird dann wiederum in ein Schallsignal überführt und gelangt über einen Schallaustrittskanal 12 in den Gehörgang und auf das Trommelfell 3.

Ersichtlich ist das gesamte Hörverstärkungsgerät 7 vollkommen unsichtbar in einem Knochenbereich des Schädelknochens implantiert. Der Schalleintrittskanal 10 und die Schalleintrittsöffnung 11 ist von außen nicht sichtbar, ebenso wenig wie der Schallaustrittskanal 12, so daß das gesamte System in keiner Weise in Erscheinung tritt. Lediglich hinter dem Ohr ragt der Stutzen 8 hervor, der jedoch von der Ohrmuschel 1 abgedeckt ist und gegebenenfalls unter dem Haaransatz liegt.

Wie bereits erwähnt, ist es auch möglich, einen Knochenübertragungsvibrator vorzusehen, der auf dem Labyrinthblock 13 oder auf der knöchernen Außenhülle der Gehörschnecke 14 angebracht ist, so daß ein direkter Körperschall auf die Hörorgane aufgebracht wird, ohne daß dazu die Funktion des Trommelfells 3 erforderlich wäre. Gemäß dieser Ausführungsform ist selbstverständlich der Schallaustrittskanal 12 entbehrlich.

Eine Abwandlung und zusätzliche Ausgestaltung der Erfindung besteht weiterhin darin, einen Wandler 15 vorzusehen, der direkt unter der Haut auf den Knochen angebracht ist. Eine weitere Ausführungsform besteht darin, einen Wandler 16 auf einer hinter der Ohrmuschel 1 befindlichen Hautpartie zu tragen, der durch ein Kabel 17, welches durch die Haut geht mit Vibratoren verbunden sein kann. Selbstverständlich ist es auch möglich, lediglich eine Stromversorgungseinheit oder Energiequelle unter der Haut auf dem Knochen oder hinter der Ohrmuschel 1 auf einer Hautpartie anzubringen.

Selbstverständlich ist die Implantation und Anbringung nicht nur eines Wandlers, sondern mehrerer Wandler, beispielsweise an jedem Ohr einen, möglich. Im Falle der Ausführungsform, bei der der elektrische Wandler ein Tinnitus-Masker ist, kann dieser mit einem Hörgerät verbunden sein. Auch weitere Kombinationen hier erwähnter Ausführungsformen und zusätzlicher möglicher Ausgestaltungen unterliegen dem Erfindungsgedanken.

Die Erfindung wurde anhand einer Implantation eines Hörverstärkungsgeräts im Zusammenhang mit einem menschlichen Ohr dargestellt und beschrieben. Dem Fachmann sind jedoch zalreiche Abwandlungen und Ausgestaltungen möglich, ohne daß dadurch der Erfindungsgedanke verlassen wird. Beispielsweise ist es auch möglich, einem Tier, etwa einem Rennpferd, in der beschriebenen Weise einen elektrische Signale aufnehmenden elektrischen Emfpänger zu implantieren, über den Steuer- und Leitsignale an das Ohr des Tiers leitungslos übertragen werden können. Es ist weiterhin möglich, nicht nur Empfänger, sondern auch Sender in der gleichen Weise erfindungsgemäß für eine unsichtbare Anbringung zu implantieren.

Besonders vorteilhaft ist es weiterhin, wenn der elektroakustische Wandler ein elektrische Signale abgebender elektrischer Sender ist. Auf diese Weise ist es möglich, Sender für Außenstehende unbemerkt zu tragen und zu betreiber.. Entsprechend der Auführungsform, bei der der elektorakustische Wnadler als elektrischer Empfänger ausgeführt ist, kann gemäß weiteren Ausgestaltungen der Erfindung die Sendeantenne zusammen mit dem Sender im Knochen implantiert, im Stutzen angeordnet sein oder durch den Stutzen nach außen ragen, wobei die Möglichkeit besteht, die durch den Stutzen nach außen ragende Sendeantenne mit einem Brillengestell zu verbinden, das als vergrößerte und optimierte Sendeantenne dienen kann.

Es ist jedoch nicht nur möglich, elektroakustische Wandler in der dargestellten Weise anzubringen und zu implantieren. Ausführungsformen bestehen auch darin, allgemein elektronische Mikrogeräte, beispielsweise Mikrochips, Mikrorechner und/oder Meßgeräte im Körper und insbesondere in einem Knochen, vorteilhafterweise in Ohrnähe zu implantieren.

## Patentansprüche

1. Elektroakustischer Wandler zur Schallerzeugung und/oder -verstärkung für das Ohr, wobei der Wandler (7) in einem dem Ohr nahegelegenen Knochen (4) implantiert ist und einen Schalleintrittskanal (10) aufweist, der sich vom Gehörgang (2) zum implantierten Wandler (7) erstreckt, gekennzeichnet durch einen Schallaustrittskanal (12), der sich vom implantierten Wandler (7) durch die Gehörgangwand in den Gehörgang (2) erstreckt.

2. Elektroakustischer Wandler nach Anspruch 1, dadurch gekennzeichnet, daß der Wandler (7) einen Knochenübertragungsvibrator aufweist, der auf dem Labyrinthblock (13) angebracht ist.

3. Elektroakustischer Wandler nach Anspruch 1, dadurch gekennzeichnet, daß der Wandler (7) einen Knochenübertragungsvibrator aufweist, der auf der knöchernen Außenhülle der Gehörschnecke (14) angebracht ist.

4. Elektroakustischer Wandler nach einem der vorhergehenden Ansprüche, dadurch gekennzeichnet, daß der Wandler (7) im Mastoid-Knochen (5) implantiert ist.

5. Elektroakustischer Wandler nach einem der vorhergehenden Ansprüche, dadurch gekennzeichnet, daß der Wandler (7) über eine elektrische Leitung mit einer außerhalb des Knochens (4 bzw. 5) angeordneten Stromversorgungseinheit verbunden ist.

6. Elektroakustischer Wandler nach einem der vorhergehenden Ansprüche, dadurch gekennzeichnet, daß die Stromversorgungseinheit am Kopf oder Körper implantiert ist.

7. Elektroakustischer Wandler nach einem der Ansprüche 1 bis 4, dadurch gekennzeichnet, daß die Stromversorgungseinheit zusammen mit dem Wandler (7) im Knochen (4 bzw. 5) implantiert ist.

8. Elektroakustischer Wandler nach einem der vorhergehenden Ansprüche, dadurch gekennzeichnet, daß der Wandler (7) einen Stutzen (8) aufweist, der durch den Knochen (4 bzw. 5) nach außen ragt.

9. Elektroakustischer Wandler nach Anspruch 8, dadurch gekennzeichnet, daß der Wandler (7) über den Stutzen (8) ein- bzw. verstellbar ist.

10. Elektroakustischer Wandler nach einem der Ansprüche 7 bis 9, dadurch gekennzeichnet, daß die zusammen mit dem Wandler (7) implantierte Stromversorgungseinheit aufladbar ist, und daß die Aufladung über den Stutzen (8) erfolgt.

11. Elektroakustischer Wandler nach einem der Ansprüche 1 bis 10, dadurch gekennzeichnet, daß der Wandler (7) ein elektrisches Signale aufnehmender elektrischer Empfänger ist, der die elektrischen Signale in akustische Signale umsetzt.

12. Elektroakustischer Wandler nach Anspruch 11, dadurch gekennzeichnet, daß eine Empfangsantenne des elektrischen Empfängers zusammen mit diesem im Knochen (4 bzw. 5) implantiert ist.

13. Elektroakustischer Wandler nach Anspruch 11, dadurch gekennzeichnet, daß die Empfangsantenne im Stutzen (8) angeordnet ist.

14. Elektroakustischer Wandler nach Anspruch 11, dadurch gekennzeichnet, daß die Empfangsantenne durch den Stutzen (8) nach außen ragt.

15. Elektroakustischer Wandler nach Anspruch 14, dadurch gekennzeichnet, daß die durch den Stutzen (8) nach außen ragende Empfangsantenne mit einem Brillengestell verbunden ist.

16. Elektroakustischer Wandler nach einem der Ansprüche 1 bis 15 , dadurch gekennzeichnet, daß der Wandler (7) ein Tinnitus-Masker zur Behandlung von Ohrgeräuschen ist.

17. Elektroakustischer Wandler nach einem der Ansprüche 1 bis 16, dadurch gekennzeichnet, daß die Stromversorgungseinheit auf einer Hautpartie hinter der Ohrmuschel angebracht ist.

18. Elektroakustischer Wandler nach einem der Ansprüche 1 bis 17, dadurch gekennzeichnet, daß der Wandler (7) direkt unter der Haut auf dem Schädelknochen (4) angeordnet ist.

## Claims

1. Electroacoustic transducer for production and/or amplification of sound for the ear wherein the transducer (7) is implanted into a bone (4) close to the ear and comprises a sound entrance duct (10) which extends from the acoustic duct (2) to the implanted transducer (7) characterized in that a sound exit duct (12) extends from the implanted transducer (7) through the acoustic duct wall into the acoustic duct (2).

2. Electroacoustic transducer according to claim 1 wherein the transducer (7) comprises a bone transmitting vibrator which is mounted on the labyrinth block (13).

3. Electroacoustic transducer according to claim 1 wherein the transducer (7) comprises a bone transmitting vibrator which is mounted on the bony exterior casing of the cochlea (14).

4. Electroacoustic transducer according to any of the preceding claims wherein the transducer (7) is implanted within the mastoid bone (5).

5. Electroacoustic transducer according to any of the preceding claims wherein the transducer (7) is connected to a current supply unit which is located outside the bones (4, 5 respectively) via an electrical connection.

6. Electroacoustic transducer according to any of the preceding claims wherein the current supply unit is implanted at the head or the body.

7. Electroacoustic transducer according to any of the claims 1 to 4 wherein the current supply unit together with the transducer (7) is implanted within the bone (4, 5 respectively).

8. Electroacoustic transducer according to any of the preceding claims wherein the transducer (7) comprises a fitting (8) which projects through the bone (4, 5 respectively) to the outside.

9. Electroacoustic transducer according to claim 8 wherein the transducer (7) is adjustable or changeable respectively via the fitting (8).

10. Electroacoustic transducer according to any of the claims 7 to 9 wherein the current supply unit which is implanted together with the transducer (7) is chargeable and that the charging is done via the fitting (8).

11. Electroacoustic transducer according to any of the claims 1 to 10 wherein the transducer (7) is an electrical receiver receiving electrical signals and transforming the electrical signals into acoustical signals.

12. Electroacoustic transducer according to claim 11 wherein a receiving antenna of the electrical receiver is implanted together with the later in the bone (4, 5 respectively).

13. Electroacoustic transducer according to claim 11 wherein the receiving antenna is located within the fitting (8).

14. Electroacoustic transducer according to claim 11 wherein the receiving antenna projects through the fitting (8) to the outside.

15. Electroacoustic transducer according to claim 14 wherein the receiving antenna projecting through the fitting (8) to the outside is connected to a spectacle frame.

16. Electroacoustic transducer according to any of the claims 1 to 15 wherein the transducer (7) is a tinnitus-masker for treatment of ear noises.

17. Electroacoustic transducer according to any of the claims 1 to 16 wherein the current supply unit is mounted on a skin area behind the auricle.

18. Electroacoustic transducer according to any of the claims 1 to 17 wherein the transducer (7) is located directly under the skin on the skull (4).

## Revendications

1. Traducteur électroacoustique générateur et/ou amplificateur de sons pour l'oreille, ledit traducteur (7) étant implanté dans un os (4) proche de l'oreille et présentant un canal d'entrée acoustique (10) s'étendant du conduit auditif (2) au traducteur (7) implanté, caractérisé par un canal de sortie acoustique (12) s'étendant du traducteur (7) implanté au conduit auditif (2) en passant par la loi du conduit auditif (2).

2. Traducteur électroacoustique selon la revendication 1, caractérisé en ce que le traducteur (7) présente un vibrateur de transmission osseuse placé sur le bloc labyrinthique (13).

3. Traducteur électroacoustique selon la revendication 1, caractérisé en ce que le traducteur (7) présente un vibrateur de transmission osseuse placé sur l'enveloppe extérieure osseuse du limaçon (14).

4. Traducteur électroacoustique selon l'une des revendications précédentes, caractérisé en ce que le traducteur (7) est implanté dans la masloïde (5).

5. Traducteur électroacoustique selon l'une des revendications précédentes, caractérisé en ce que le traducteur (7) est relié par un conduit électrique à une unité d'alimentation en énergie électrique placée à l'extérieur de l'os (4,5).

6. Traducteur électroacoustique selon l'une des revendications précédentes, caractérisé en ce que l'unité d'alimentation en énergie électrique est implantée sur la tête ou le corps.

7. Traducteur électroacoustique selon l'une des revendications 1 à 4, caractérisé en ce que l'unité d'alimentation en énergie électrique est implantée avec le traducteur (7) dans l'os (4,5).

8. Traducteur électroacoustique selon l'une des revendications précédentes, caractérisé en ce que le traducteur (7) présente un tuyau (8) qui traverse l'os (4,5) et dépasse de de ce dernier.

9. Traducteur électroacoustique selon la revendication 8, caractérisé en ce que le traducteur (7) est ajustable et réglable au moyen du tuyau (8).

10. Traducteur électroacoutique selon l'une des revendications 7 à 9, caractérisé en ce que l'unité d'alimentation en énergie électrique implantée avec le traducteur (7) est rechargeable et que le rechargement se fait au moyen du tuyau (8).

11. Traducteur électroacoustique selon l'une revendications 1 à 10, caractérisé en ce que le traducteur (7) est un récepteur électrique capteur de signaux électriques transformant les signaux électriques en signaux acoustiques.

12. Traducteur électroacoustique selon la revendication 11, caractérisé en ce qu'une antenne réceptrice du récepteur électrique est implantée avec celui-ci dans l'os (4,5).

13. Traducteur électroacoustique selon la revendication 11, caractérisé en ce que l'antenne réceptrice est placée dans le tuyau (8).

14. Traducteur électroacoustique selon la revendication 11, caractérisé en ce que l'antenne réceptrice traverse le tuyau (8) et dépasse de ce dernier.

15. Traducteur électroacoustique selon la revendication 14, caractérisé en ce que l'antenne réceptrice traversant le tuyau et dépassant de ce dernier est reliée à une monture de lunettes.

16. Traducteur électroacoustique selon l'une des revendications 1 à 15, caractérisé en ce que le traducteur (7) est un dispositif permettant de traiter les bourdonnements d'oreilles.

17. Traducteur électroacoustique selon l'une des revendications 1 à 16, caractérisé en ce que l'unité d'alimentation en énergie électrique est placée sur une partie de la peau derrière le pavillon de l'oreille.

18. Traducteur électroacoustique selon l'une des revendications 1 à 17, caractérisé en ce que le traducteur (7) est placé directement sous la peau sur l'os crânien (4).
